# FASCICULE DE BREVET EUROPEEN

(11) **EP 3 800 513 B1**
(45) Date de publication et mention de la délivrance du brevet: **09.08.2023**
(21) Numéro de dépôt: 19201390.2
(22) Date de dépôt: 04.10.2019
(51) Int. Cl.: G04B 19/20, G04B 19/04, G04B 19/247

(54) **PIÈCE D'HORLOGERIE COMPRENANT DES MOYENS D'INDICATION AM-PM**
UHR, DIE AM/PM-ANZEIGEMITTEL UMFASST
TIMEPIECE INCLUDING A MEANS FOR INDICATING AM-PM

(43) Date de publication de la demande: 07.04.2021
(73) Titulaire: ETA SA Manufacture Horlogère Suisse, 2540 Grenchen (CH)
(72) Inventeur: RÜFENACHT, Christian, 2503 Bienne (CH)
(74) Mandataire: ICB SA

(56) Documents cités:
- CH-A- 343 915
- CH-A- 502 629
- US-A- 5 327 401

## Description

### Domaine de l'invention

L'invention se rapporte au domaine de l'horlogerie, et en particulier le domaine des montres. L'invention concerne plus particulièrement une pièce d'horlogerie munie d'un dispositif d'affichage AM-PM en le faisant apparaître dans deux guichets ménagés dans le cadran de la montre, et un disque rotatif portant au moins une première série d'inscription correspondant à la matinée et au moins une deuxième série d'inscription correspondant à l'après-midi, ces deux séries d'affichage étant disposées sur au moins deux cercles concentriques.

### Arrière-plan de l'invention

L'état de la technique comprend de nombreux documents relatifs aux dispositifs d'affichage AM/PM.

Il est connu d'afficher le moment de la journée au moyen d'un disque ayant une surface visible qui est entraîné de manière à effectuer un tour en vingt-quatre heures dans le même sens que l'aiguille des heures. La surface visible du disque définit visuellement deux demi-disques pour indiquer l'information AM-PM relative à l'heure affichée par cette aiguille des heures.

Cependant, un tel affichage ne permet pas une lecture simple et directe de l'information AM-PM, ce type d'affichage étant généralement de petite taille. De même, lors du réglage de l'heure il n'est pas aisé de vérifier rapidement s'il s'agit du de la matinée ou de l'après-midi.

On connait également des documents US 5 327 401, CH 343 915 et CH 502 629 de tels affichages.

### Résumé de l'invention

L'invention a notamment pour objectif de pallier les différents inconvénients de ces techniques connues.

Plus précisément, un objectif de l'invention est de fournir une montre avec un affichage AM-PM permettant un réglage aisé, de conception simple et peu coûteux à mettre en oeuvre.

Ces objectifs, ainsi que d'autres qui apparaîtront plus clairement par la suite, sont atteints selon l'invention à l'aide d'une pièce d'horlogerie comprenant au moins des moyens d'affichage analogique de l'heure, un dispositif d'affichage AM-PM pour afficher un information jour-nuit dans le cadran de ladite pièce d'horlogerie.

Selon l'invention, le dispositif d'affichage AM-PM comprend au moins deux guichets ménagés dans le cadran de la montre, un disque d'affichage rotatif portant au moins une première série d'inscription correspondant au jour et au moins une deuxième série d'inscription correspondant à la nuit, ces deux séries d'affichage étant disposées sur au moins deux cercles concentriques, et un mécanisme d'entrainement agencé pour amener automatiquement et alternativement ladite première série d'inscription dans un premier guichet et ladite deuxième série d'inscription dans un deuxième guichet via une rotation dudit disque d'affichage, les premiers et deuxièmes guichets étant diamétralement opposés par rapport aux moyens d'affichage de l'heure, les inscriptions AM/PM des première et deuxième séries d'inscription étant disposées sur un même rayon du disque d'affichage et comprenant chacune sept inscriptions disposées tous les 360°/7.

Ainsi, l'objet de la présente invention, par ses différents aspects fonctionnels et structurels décrits ci-dessus, permet d'obtenir une montre avec un affichage AM-PM de conception simple, peu encombrant et adaptable à de nombreux modèles existants.

Conformément à d'autres variantes avantageuses de l'invention :
- ledit disque d'affichage est excentré par rapport aux moyens d'affichage de l'heure ;
- ledit disque d'affichage pivote autour des moyens d'affichage de l'heure ;
- lesdits moyens d'entrainement comprennent une roue des heures et une étoile de quatorze dents solidaire dudit disque d'affichage, ladite étoile étant agencée pour coopérer avec deux doigts diamétralement opposée et solidaires de la roue des heures ;
- ledit disque d'affichage comprend une troisième série d'inscription indiquant le nom du jour de la semaine affichée dans un troisième guichet formé dans le cadran.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un mouvement horloger comprenant un dispositif d'affichage conforme à l'invention ;
- les figures 2a et 2b sont respectivement des vues du dispositif d'affichage selon un premier et deuxième mode de réalisation de l'invention ;
- la figure 3 illustre une vue détaillée d'un dispositif conforme à l'invention sans le disque d'affichage ;
- les figure 4a à 4c sont des vues de dessus, de dessous et de profil du disque d'affichage du dispositif conforme à l'invention ;
- la figure 5 est une vue en coupe d'un mouvement horloger comprenant un dispositif d'affichage conforme à l'invention.

### Description détaillée des modes de réalisation préférés

Une pièce d'horlogerie comprenant au moins des moyens d'affichage analogique de l'heure, un dispositif d'affichage AM-PM pour afficher un information jour-nuit dans le cadran de ladite pièce d'horlogerie selon l'invention va maintenant être décrite dans ce qui suit faisant référence conjointement aux figures 1 à 5.

En référence aux figures 1 et 2, le cadran 2 d'une montre 1 est représenté par un disque et comporte au moins deux guichets 3, 3' dans lesquels apparaît respectivement une inscription indiquant AM ou PM, les deux guichets 3, 3' étant diamétralement opposés par rapport aux moyens d'affichage de l'heure 6 formés de manière classique par des aiguilles. Ces inscriptions sont inscrites sur un disque rotatif ou anneau appelé disque d'affichage 5, disposé sous le cadran 2, et qui porte une première série d'inscription AM et une deuxième série d'inscription PM. Dans le mode de réalisation représenté aux figures 1 et 2, ces deux séries de d'inscriptions sont disposées sur deux cercles concentriques, les séries d'inscriptions étant ici disposées côte à côte. La première série d'inscription se compose de sept inscription AM et occupe le cercle extérieur, et la deuxième série d'inscriptions se compose de sept inscriptions PM et occupe le cercle intérieur, les deux séries d'affichage étant disposées sur au moins deux cercles concentriques.

La dispositif d'affichage comprend également un mécanisme d'entrainement agencé pour amener automatiquement et alternativement ladite première série d'inscription dans un premier guichet et ladite deuxième série d'inscription dans un deuxième guichet via une rotation dudit disque d'affichage.

Comme on peut le remarquer, les inscriptions de chaque cercle sont disposées sur des rayons du disque d'affichage 5, les rayons étant espacés de 360°/7. Grâce à cette disposition, l'une des deux inscriptions est alternativement affichée dans l'un des deux guichets 3, 3', le passage de l'affichage AM à l'affichage PM correspondant à une rotation du disque d'affichage 5 d'un septième de tour, soit toutes les douze heures.

Cette disposition des inscription AM-PM est particulièrement avantageuse par rapport à une disposition classique où les inscriptions se suivent sur un même cercle, cela permet d'agrandir considérablement la taille des inscriptions tout en limitant l'encombrement sur le disque d'affichage et par conséquent facilite la lecture.

La montre dont le mouvement est partiellement représenté vu en coupe par la figure 5 comporte le cadran 2 avec un guichet 3 et le disque d'affichage 5.

Le mécanisme d'entraînement de ce disque d'affichage se compose d'une étoile 51 comportant une denture périphérique 52 se composant de quatorze dents et qui est agencée pour coopérer avec une roue 53 portant doigts 54 diamétralement opposés, la roue 53 étant entrainée par la roue des heures. L'étoile 51 est solidaire du disque d'affichage et centrée sur ce dernier, les deux pièces formant un élément d'un seul tenant.

Selon un autre mode de réalisation de l'invention visible aux figures 1 et 2a, le disque d'affichage 5 comprend des inscriptions supplémentaires de manière à afficher égalent le jour de la semaine dans l'un des guichets 3, 3'.

Grâce à ces différents aspects de l'invention, on dispose d'un dispositif d'affichage AM/PM permettant une lecture simple et de faciliter le réglage de la montre après une période prolongée au cours de laquelle la montre n'a pas été portée. L'invention permet également de faciliter les opérations de montage/ démontage ainsi que l'entretien d'une pièce d'horlogerie équipée d'un dispositif conforme à l'invention.

## Revendications

1. Pièce d'horlogerie (1) comprenant au moins des moyens d'affichage analogique de l'heure, un dispositif d'affichage AM-PM pour afficher une information jour-nuit dans le cadran (2) de ladite pièce d'horlogerie, le dispositif d'affichage AM-PM comprenant au moins deux guichets (3, 3') ménagés dans le cadran de la montre, un disque d'affichage (5) rotatif portant au moins une première série d'inscription correspondant au jour et au moins une deuxième série d'inscription correspondant à la nuit, ces deux séries d'affichage étant disposées sur au moins deux cercles concentriques, et un mécanisme d'entrainement agencé pour amener automatiquement et alternativement ladite première série d'inscription dans un premier guichet et ladite deuxième série d'inscription dans un deuxième guichet via une rotation dudit disque d'affichage, les premiers et deuxièmes guichets (3, 3') étant diamétralement opposés par rapport aux moyens d'affichage de l'heure, les inscriptions AM/PM des première et deuxième séries d'inscription étant disposées sur un même rayon du disque d'affichage et comprenant chacune sept inscriptions disposée tous les 360°/7.

2. Pièce d'horlogerie selon la revendication 1, **caractérisée en ce que** ledit disque d'affichage (5) est excentré par rapport aux moyens d'affichage de l'heure.

3. Pièce d'horlogerie selon la revendication 1 ou 2, **caractérisée en ce que** ledit disque d'affichage (5) pivote autour des moyens d'affichage de l'heure.

4. Pièce d'horlogerie selon l'une des revendications 1 à 3, **caractérisée en ce que** lesdits moyens d'entrainement comprennent une roue des heures, une roue à deux doigts et une étoile de quatorze dents solidaire dudit disque d'affichage, ladite étoile étant agencée pour coopérer avec deux doigts diamétralement opposés et solidaires de la roue des heures.

5. Pièce d'horlogerie selon l'une des revendications 1 à 4, **caractérisée en ce que** ledit disque d'affichage (5) comprend une troisième série d'inscriptions indiquant le nom du jour de la semaine affichée dans un troisième guichet formé dans le cadran.

## Patentansprüche

1. Zeitmessgerät (1), umfassend mindestens analoges Zeitanzeigemittel, eine AM-PM-Anzeigevorrichtung zum Anzeigen von Tag-Nacht-Informationen im Zifferblatt (2) des Zeitmessgeräts, wobei die AM-PM-Anzeigevorrichtung mindestens zwei Fensterchen (3, 3') umfasst, die im Zifferblatt der Uhr vorgesehen sind, eine drehbare Anzeigescheibe (5), die mindestens eine erste Reihe von Inschriften, die dem Tag entspricht, und mindestens eine zweite Reihe von Inschriften, die der Nacht entspricht, trägt, wobei diese beiden Anzeigereihen auf mindestens zwei konzentrischen Kreisen angeordnet sind, und einen Antriebsmechanismus, der angeordnet ist, um durch Drehung der Anzeigescheibe automatisch und abwechselnd die erste Reihe von Inschriften in ein erstes Fensterchen und die zweite Reihe von Inschriften in ein zweites Fensterchen zu bringen, wobei das erste und das zweite Fensterchen (3, 3') im Verhältnis zum Zeitanzeigemittel diametral gegenüberliegend sind, wobei die AM/PM-Inschriften der ersten und der zweiten Serie von Inschriften auf dem gleichen Radius der Anzeigescheibe angeordnet sind und jeweils sieben Inschriften umfassen, die alle 360°/7 angeordnet sind.

2. Zeitmessgerät nach Anspruch 1, **dadurch gekennzeichnet**, das die Anzeigescheibe (5) im Verhältnis zum Zeitanzeigemittel exzentrisch ist.

3. Zeitmessgerät nach Anspruch 1 oder 2, **dadurch gekennzeichnet, dass** die Anzeigescheibe (5) sich um das Zeitanzeigemittel dreht.

4. Zeitmessgerät nach einem der Ansprüche 1 bis 3, **dadurch gekennzeichnet, dass** das Antriebsmittel ein Stundenrad, ein Rad mit zwei Finger und einen Stern mit vierzehn Zähnen, der fest mit der Anzeigescheibe verbunden ist, umfasst, wobei der Stern angeordnet ist, mit zwei diametral gegenüberliegenden Fingern zusammenzuwirken und fest mit der Stundenrad verbunden ist.

5. Zeitmessgerät nach einem der Ansprüche 1 bis 4, **dadurch gekennzeichnet, dass** die Anzeigescheibe (5) eine dritte Serie von Inschriften umfasst, die den Namen des Wochentags angibt, der in einem dritten Fensterchen im Zifferblatt angezeigt wird.

## Claims

1. Timepiece (1) comprising at least analogue time display means, and an AM-PM display device for displaying a day-night information in the dial (2) of said timepiece, the AM-PM display device comprising at least two apertures (3, 3') made in the dial of the watch, a rotating display disc (5) bearing at least one first series of inscriptions corresponding to the day and at least one second series of inscriptions corresponding to the night, these two display series being disposed on at least two concentric circles, and a drive mechanism arranged so as to automatically and alternately bring said first series of inscriptions inside a first aperture and said second series of inscriptions inside a second aperture by rotating said display disc, the first and second apertures (3, 3') being diametrically opposite one another relative to the time display means, the AM/PM inscriptions of the first and second series of inscriptions being disposed along the same radius of the display disc and each comprising seven inscriptions disposed every 360°/7.

2. Timepiece according to claim 1, **characterised in that** said display disc (5) is off-centred relative to the time display means.

3. Timepiece according to claim 1 or 2, **characterised in that** said display disc (5) pivots about the time display means.

4. Timepiece according to one of claims 1 to 3, **characterised in that** said drive means comprise an hour wheel, a wheel with two fingers, and a fourteen-tooth star-wheel integral with said display disc, said star-wheel being arranged so as to cooperate with two diametrically opposite fingers integral with the hour wheel.

5. Timepiece according to one of claims 1 to 4, **characterised in that** said display disc comprises a third series of inscriptions indicating the name of the day of the week displayed in a third aperture formed in the dial.
